# EUROPÄISCHE PATENTSCHRIFT

(11) **EP 0 249 687 B1**
(45) Veröffentlichungstag und Bekanntmachung des Hinweises auf die Patenterteilung: **12.12.1990**
(21) Anmeldenummer: 87103884.0
(22) Anmeldetag: 17.03.1987
(51) Int. Cl.: F01P 1/02, F02F 1/06

(54) **Luftgekühlte Mehrzylinder-Brennkraftmaschine**
Air-cooled multi-cylinder internal-combustion engine
Moteur à combustion interne à plusieurs cylindres avec refroidissement par air

(30) Priorität: 16.05.1986 DE 3616635
(43) Veröffentlichungstag der Anmeldung: 23.12.1987
(73) Patentinhaber: Dr.Ing.h.c. F. Porsche Aktiengesellschaft, 70435 Stuttgart (DE)
(72) Erfinder: Binder, Robert, Ing. grad., D-7141 Schwieberdingen (DE)

(56) Entgegenhaltungen:
- DE-B- 1 205 772
- DE-C- 968 358
- FR-A- 729 895
- FR-A- 1 349 691
- US-A- 2 184 345
- US-A- 2 253 025
- US-A- 2 641 024
- US-A- 2 729 201

## Beschreibung

Die Erfindung betrifft eine luftgekühlte Mehrzylinder-Brennkraftmaschine nach dem Oberbegriff des Anspruchs 1.

Eine derartige Brennkraftmaschine ist aus DE-AS 1 205 772 bekannt. Die quer zu den Zylindern zuströmende Kühlluft strömt entlang der Breitseite der Kühlrippen und wird durch Leitrippen umgelenkt. Als Leitrippen dienen vier Säulen, die außen am Zylinder zwischen einem Oberen Halteflansch und einer unteren Stützfläche zum Kurbelgehäuse angegossen sind. Diese Säulen haben hauptsächlich die Aufgabe, die Zylinder zu versteifen und die Spannkraftverteilung am Zylinder zu verbessern. Durch ihr Formgebung und strömungsgünstige Gestaltung eignen sie sich aber auch gleichzeitig als Leitvorrichtung für die Kühlluft und sorgen für eine bessere Zylinderkühlung. Nachteilig ist dabei, daß die Säulen ein erhebliches Zusatzgewicht erbringen, was insbesondere bei Sportmotoren nicht in Kauf genommen werden kann, bei denen man durch Wahl neuer Werkstoffkombinationen und eine ausgeklügelte konstruktive Gestaltung alle Anstrengungen unternimmt, das Gewicht zu reduzieren. Weiterhinbewirken diese massereichen Säulen bei Temperaturänderungen der Zylinder, wie sie bei Betrieb der Brennkraftmaschine stets auftreten, eine ungleichmäßige Radialdehnung des Zylinders und machen ihn unrund.

Die Aufgabe der Erfindung besteht darin, eine Brennkraftmaschine mit einer Kühlluft-Leitvorrichtung an den Zylindern zu schaffen, die einfach ohne nennenswerte Gewichtserhöhung und Materialanhäufung am Zylinder herstellbar ist.

Eine Lösung dieser Aufgabe gelingt mit den kennzeichnenden Merkmalen des Anspruchs 1. Wenn als Leitvorrichtung lediglich an der Kühlluftabströmseite der Zylinder Leitrippen angegossen werden, diese als dünnwandige Winkelprofile ausgeführt werden, ergibt sich nur ein geringes Zusatzgewicht. Die einen Schenkel dieser gegenläufig zueinander, zu den Zylindern hin abgewinkelten Leitrippen fluchten mit den Leitrippen der benachbarten Zylinder, wodurch sich unter Freilassung eines mittig zwischen den Zylindern liegenden Spaltes eine insgesamt U-förmige Leitrippe ergibt.

Nach einer bevorzugten Ausführungsform der Erfindung gemäß Anspruch 2 sind diese Spalte durch elastische Dichtelemente aus Kunststoff ausgefüllt, die in sie eingeklipst werden und neben ihrer Dichtfunktion auch der Dämpfung von Körperschallschwingungen dienen. Somit werden angenietete oder angeschraubte Leitbleche, wie sie US-PS 2 729 201 zeigt, die aufwendig in der Montage sind und eine zusätzliche Geräuschquelle darstellen, entbehrlich.

Ein Ausführungsbeispiel der Erfindung ist in der Zeichnung dargestellt und wird nachfolgend erläutert.

Es zeigt
Fig. 1 Querschnitt durch zwei Zylinder einer Brennkraftmaschine,
Fig. 2 Längsschnitt durch einen Zylinder nach Linie 11-11 der Fig. 1.

In einem Kurbelgehäuse 1 einer Brennkraftmaschine sind zwei einzeln gegossene Zylinder 2, 3 in Reihe nebeneinander angeordnet und durch Dehnschrauben 4 sowie Muttern 5 gemeinsam mit den auf die Zylinder 2, 3 aufgesetzten Zylinderköpfen 6 mit dem Kurbelgehäuse 1 verschraubt. Die Zylinder 2, 3 sind außen ringsum mit quer zu ihrer Längsachse verlaufenden Rippen 7 versehen, zwischen denen Kühlluft hindurchgeblasen wird. An der Kühlluftabströmseite beider Zylinder 2, 3 sind auf Abstand zueinander je zwei Leitrippen 8, angebracht, die an drei oder vier Rippen 7 angegossen sind. Die Leitrippen 8,9 9 sind als dünnwandige Profile ausgebildet und sind gegenläufig zueinander um 90° abgewinkelt. Die zwei Leitrippen 9, 8 der nebeneinanderliegenden Zylinder 2, 3 bilden zusammen eine U-form mit mittig zwischen den Zylindern durchgehendem Spalt 10. In den Spalt 10 ist ein elastischer Formkörper 11 eingeklipst, der als pfeilförmiges Umlenkelement gestaltet ist, den Spalt 10 über seine ganze Länge abdichtet und zugleich der Geräuschdämmung dient. Die Leitrippen 8, 9 erstrecken sich über den größten Teil der Höhe der Zylinder 2, 3. Sie liegen symmetrisch beidseitig zu Trennrippen 12, die in den Mittenebenen 2', 3' der Zylinder 2 und 3 radial vorstehend angegossen sind und mittig zu den zwischen den Leitrippen 8, 9 beider Zylinder 2, 3 freibleibenden Luftaustrittsöffnungen 13 liegen.

## Patentansprüche

1. Luftgekühlte Mehrzylinder-Brennkraftmaschine, mit einzeln gegossenen, zwischen den zugehörigen Zylinderköpfen (6) und dem Kurbelgehäuse (1) angeordneten Zylinder (2, 3), die außen mit ringsum laufenden, quer zur Zylinderlängsachse verlaufenden Kühlrippen (7) versehen sind und in Querrichtung durch Kühlluft angeströmt sind, wobei an der Kühlluftabströmseite jedes Zylinders (2,3) auf Abstand zueinander zwei Leitrippen (8, 9) angegossen sind, dadurch gekennzeichnet, daß die Leitrippen (8, 9) als dünnwandige Profile ausgebildet sind und gegenläufig zueinander und sowie zu den Zylindern (2, 3) hin rechtwinklig abgewinkelt bzw. abgebogen sind, wobei zwei benachbarte Leitrippen (9, 8) zweier nebeneinander liegender Zylinder (2, 3) zusammen eine U-Form mit mittig zwischen den Zylindern (2, 3) durchgehendem Spalt (10) bilden.

2. Brennkraftmaschine nach Anspruch 1, dadurch gekennzeichnet, daß in den Spalt (10) ein elastischer Formkörper (11) eingeklipst ist, der den Spalt (10) über seine ganze Länge abdichtet.

3. Brennkraftmaschine nach Anspruch 2, dadurch gekennzeichnet, daß der Formkörper (11) als pfeilförmiges Umlenkelement für die mittig zwischen den Zylindern (2, 3) durchströmende Kühlluft gestaltet ist.

4. Brennkraftmaschine nach Anspruch 1, dadurch gekennzeichnet, daß sich die Leitrippen (8, 9) über den größten Teil der Höhe der Zylinder (2, 3) erstrecken.

5. Brennkraftmaschine nach Anspruch 1, dadurch gekennzeichnet, daß die Leitrippen (8, 9) eines Zylinders (2 bzw, 3) symmetrische zu einer mittig am Zylinder angegossenen, von ihm radial vorstehenden Trennrippe (12) liegen.

## Revendications

1. Moteur polycylindrique à combustion interne à refroidissement par air, comportant des cylindres (2, 3) moulés individuellement, disposés entre les culasses (6) correspondantes et le carter de vilebrequin (1), cylindres pourvus extérieurement d'ailettes de refroidissement (7) s'étendant en périphérie, transversalement à l'axe longitudinal du cylindre, et sur lesquelles l'air de refroidissement s'écoule en direction transversale, deux ailettes de guidage (8, 9) étant moulées d'une seule pièce, espacées l'une de l'autre, sur la face de sortie de l'écoulement d'air de refroidissement de chaque cylindre (2, 3), caractérisé en ce que les ailettes de guidage (8, 9) sont réalisées sous forme de profiles à paroi mince et sont pliées ou coudées à angle droit, en sense inverse l'une par rapport à l'autre ainsi que par rapport aux cylindres (2, 3), deux ailettes de guidage (8, 9) voisines) de deux cylindres situés l'un à côté de l'autre formant ensemble une forme en U avec un interstice central (10) continu entre les cylindres (2, 3).

2. Moteur à combustion interne selon la revendication 1, caractérisé en ce qu'un corps de forme (11) élastique qui obstrue de manière étanche l'interstice (10) sur toute sa longueur est encliqueté dans l'interstice (10).

3. Moteur à combustion interne selon la revendication 2, caractérisé en ce que le corps de forme 11 est en forme d'élément de déviation en forme de flèche pour l'air de refroidissement s'écoulant au centre entre les cylindres (2, 3).

4. Moteur à combustion interne selon la revendication 1, caractérisé en ce que les ailettes de guidage (8, 9) s'étendent sur la plus grande partie de la hauteur des cylindres (2, 3).

5. Moteur à combustion interne selon la revendication 1, caractérisé en ce que les ailettes de guidage (8, 9) d'un cylindre (2 ou 3) sont symétriques par rapport à une ailette de séparation (12) moulée au centre du cylindre et faisant saillie radialement de ce dernier.

## Claims

1. Air-cooled, multi-cylinder internal combustion engine with individually cast cylinders (2, 3) located between the associated cylinder heads (6) and the crankcase (1), which cylinders are provided with cooling fins (7) running around their exterior and extending transverse to the longitudinal axis of the cylinder, wherein cooling air flows against said cylinders in the transverse direction, two guide fins (8, 9) being moulded spaced apart on the cooling air discharge side of each cylinder (2, 3), characterised in that the guide fins (8, 9) are formed as thin-walled profiles and are angled or bent in different directions at right- angles relative to each other and to the cylinders (2, 3), two adjacent guide fins (9, 8) of two adjacent cylinders (2, 3) together forming a U-shape with a gap (10) passing between the cylinders (2, 3).

2. Internal combustion engine according to claim 1, characterised in that a resilient moulded body (11), which seals the whole length of the gap (10) is clipped into the gap 10.

3. Internal combustion engine according to claim 2, characterised in that the moulded body (11) is formed as an arrow-shaped diverting element for the cooling air flowing between the cylinders (2, 3).

4. Internal combustion engine according to claim 1, characterised in that the guide fins (8, 9) extend over most of the height of the cylinders (2, 3).

5. Internal combustion engine according to claim 1, characterised in that the guide fins (8, 9) of one cylinder (2 or 3 respectively) are located symmetrically on a separating fin (12), which is moulded centrally on the cylinder and projects radially therefrom.
